# EUROPÄISCHE PATENTSCHRIFT

(11) **EP 1 832 528 B1**
(45) Veröffentlichungstag und Bekanntmachung des Hinweises auf die Patenterteilung: **19.08.2009**
(21) Anmeldenummer: 06025175.8
(22) Anmeldetag: 06.12.2006
(51) Int. Cl.: B65D 85/62

(54) **Transportanordnung umfassend ein stapelbares Transportgestell und eine Komplettsitzgarnitur eines Kraftfahrzeugs**
Transport device comprising a stackable transport frame and a complete seating of a motor vehicle
Dispositif de transport comprenant un bâti de transport superposable et une garniture de siège complète d'un véhicule automobile

(30) Priorität: 07.03.2006 DE 102006010835
(43) Veröffentlichungstag der Anmeldung: 12.09.2007
(73) Patentinhaber: Faurecia Autositze GmbH, 31655 Stadthagen (DE)
(72) Erfinder: Posselmann, Horst, 31655 Stadthagen (DE); Göhner, Stefan, 30177 Hannover (DE)
(74) Vertreter: Seewald, Jürgen

(56) Entgegenhaltungen:
- EP-A1- 1 464 590
- DE-U1- 29 607 874
- US-A- 3 750 872

## Beschreibung

Die vorliegende Erfindung betrifft eine Transportanordnung gemäß dem Oberbegriff des Anspruchs 1.

Eine derartiges Transportanordnung ist aus der DE 29607874 U1 bekannt. In dem Transportgestell werden bei einem Sitzhersteller gefertigte Sitze und Sitzbänke in einem LKW zu einem Autohersteller transportiert, wobei die Transportgestelle im Laderaum übereinander gestapelt werden. Dabei sind die Sitzgarnituren so in den Gestellen zu lagern, dass gegenseitige Berührungen von Teilen vermieden werden, um Druckstellen in der Polsterung zu vermeiden, die insbesondere bei Langstreckentransporten auftreten könnten.

Das Transportgestell gemäß der DE 29607874 U1 besitzt eine quaderförmige, aus Vierkanthohlprofilen zusammengeschweißte Rahmenstruktur mit einem Boden, auf dem zwei komplette Vordersitze mit aufrecht gestellter Rückenlehne nebeneinander festgelegt sind. Oberhalb der Sitzteile der Vordersitze ist ein taschenförmiger Behälter aus Edelstahlblech angeordnet, der an Querträgern aufgehängt ist, die an den Stirnseiten des Transportgestells zwischen dessen aufrechten Pfosten eingeschweißt sind. Dieser Behälter wird von seiner offenen Seite her mit der Rückenlehne und dem Sitzteil der Rücksitzbank bestückt. Zur Erleichterung seiner Be- und Entladung, ist er in eine waagerechte Position schwenkbar, in der seine offene Seite zur Seite zeigt. Während des Transports hängt der Behälter in einer senkrechten Position über den Sitzteilen der Vordersitze, wobei seine offene Seite nach oben weist.

Die Höhe der Rückenlehne der Rücksitzbank übertrifft die Tiefe des Sitzteils der Rücksitzbank, zumal bei aufgesetzten Kopfstützen, so dass bei diesem bekannten Transportgestell letztlich die Höhe der neben dem Sitzteil in dem Behälter stehenden Rückenlehne die Bauhöhe des Transportgestells bestimmt. Letztere ergibt sich aus der Addition der Höhe des Bodens des Transportgestells, der größten Höhe des Sitzteils der Vordersitze, dem Abstand zwischen der Unterseite des Behälters und den Sitzteilen der Vordersitze und aus der Höhe der Rückenlehne der Rücksitzbank.

Aufgrund der beschriebenen Anordnung der Teile der im Transportgestell untergebrachten Komplettsitzgarnitur weist das Transportgestell eine relativ große Bauhöhe auf, so dass im Laderaum eines Lastkraftwagens, mit dem die Transportgestelle transportiert werden, nur zwei Transportgestelle in einer Reihe übereinander gestapelt werden können. Es verbleibt oberhalb der gestapelten Transportgestelle ein nicht genutztes Transportvolumen.

Aufgabe der vorliegenden Erfindung ist es, eine gattungsgemäße Transportanordnung zur Verfügung zu stellen, welche durch eine verringerte Bauhöhe eine optimale Ausnutzung des Transportvolumens eines Lkws ermöglicht.

Diese Aufgabe wird erfindungsgemäß mit einer stapelbaren Transportanordnung gelöst, welche die Merkmale des Anspruchs 1 aufweist.

Die Rückenlehne der Rücksitzbank ist in dem erfindungsgemäßen Transportgestell also nicht mehr über den Sitzteilen der Vordersitze, sondern vor diesen angeordnet und überlappt diese in ihrem unteren Bereich. Dadurch ist es möglich, auch bei auf der Rückenlehne montierten Kopfstützen die Bauhöhe des Transportgestells gegenüber dem aus dem Stand der Technik bekannten wesentlich zu reduzieren. Diese Bauhöhenreduzierung führt dazu, dass nun im Laderaum eines Lastkraftwagens anstelle von zwei Transportgestellen drei Transportgestelle in einer Reihe übereinander gestapelt werden können. Damit wird die Auslastung der Transportkapazität des Lastkraftwagens wesentlich verbessert.

Weiterhin sind das Sitzteil und die Rückenlehne der Rücksitzbank an beidseitig vorgesehen Befestigungspunkten an der Rahmenstruktur festgelegt, ohne dass sich die Polsterflächen der Sitzgarnitur berühren. Dazu werden ohnehin an der Rückenlehne und dem Sitzteil der Rücksitzbank vorgesehene Befestigungsmittel, wie z. B. Rastmittel, mit denen die Rückenlehne und das Sitzteil der Rücksitzbank bei der Montage in die Karosserieseitenwände eines Pkw eingehängt werden, genutzt. Bei Langstreckentransporten werden so Druckstellen im Polster vermieden.

Weitere vorteilhafte Ausgestaltungen der Erfindung ergeben sich aus den übrigen Unteransprüchen.

Die Erfindung wird nachstehend anhand eines Ausführungsbeispiels näher erläutert. In der dazugehörigen Zeichnung zeigt:
- Fig. 1: einen perspektivischen Blick auf ein mit einer Komplettsitzgarnitur bestücktes Transportgestell, und
- Fig. 2: eine Seitenansicht der Darstellung gemäß Figur 1.

Das in der Zeichnung dargestellte Transportgestell 1 ist aus Vierkanthohlprofilen 2 zusammengeschweißt, bestehend aus vier Querriegeln 3, vier Pfosten 4 und drei Längsriegeln 5. Zwischen die unteren Querriegel 3 und Längsriegel 5 ist eine Bodenplatte 6 eingeschweißt, die das Transportgestell 1, neben ihrer Tragfunktion, gleichzeitig auch versteift. Die unteren Querriegel 3 und Längsriegel 5 können auch zum Wegfall kommen, wenn die Bodenplatte 6 eine ausreichende Stärke besitzt und direkt mit den vier Pfosten 4 verschweißt ist. Ein oberer Längsriegel 5 ist weggelassen worden, um die Be- und Entladung des Transportgestells 1 zu erleichtern.

Das Transportgestell 1 nimmt eine Komplettsitzgarnitur eines Kraftfahrzeuges auf. Diese besteht aus zwei Vordersitzen 7 sowie einem Sitzteil 8 und einer Rückenlehne 9 einer Rücksitzbank.

Die beiden Vordersitze 7 sind dicht nebeneinander auf der Bodenplatte 6 angeordnet und über ihre Sitzlängsverstellschienen 10 an der Bodenplatte 6 befestigt. Die Rückenlehnen 7.1 der Vordersitze 7 sind aufrecht und etwas nach vorn gestellt, damit sie mit den aufgesetzten Kopfstützen 7.2 innerhalb der Kontur des Transportgestells 1 bleiben. Des Weiteren sind die Vordersitze 7, bezogen auf die Darstellung in der Zeichnung, möglichst weit nach rechts versetzt angeordnet, so dass ihr am Weitesten nach hinten vorstehender Bereich 11 gerade noch innerhalb der Kontur des Transportgestells 1 liegt.

Der Raum oberhalb des Sitzteils 7.3 der Vordersitze 7 wird für die Anordnung des Sitzteils 8 der Rücksitzbank genutzt. Das Sitzteil 8 ist, bezogen auf die Einbaulage im Transportgestell 1, kürzer als die Rückenlehne 9, baut aber insgesamt breiter als letztere, was aber unproblematisch ist, da der Platz oberhalb der Sitzteile 7.3 der Vordersitze 7 in der Breite genügend Platz bietet. Das Sitzteil 8 ist an seinem hinteren Ende auf beiden Seiten an von den oberen Querriegeln 3 abragenden Halteelementen 12 aufgehängt. Dazu werden ohnehin am Sitzteil 8 ausgebildete Befestigungspunkte 13 genutzt, die mit komplementären Befestigungspunkten der Halteelemente 12 zusammen wirken.

Die Rückenlehne 9 der Rücksitzbank ist vor den Sitzteilen 7.3 der Vordersitze 7 angeordnet, wobei es die Sitzteile 7.3 in einem Bereich a (Figur 2) nach unten überlappt. Da die Rückenlehne 9 flach baut, kann der für ihre Anordnung vor den Sitzteilen 7.3 der Vordersitze 7 erforderliche Raum relativ klein gehalten werden.

Die Rückenlehne 9 wird am Transportgestell 1 über beidseitig an ihrem oberen und unteren Ende vorgesehene Befestigungspunkte 14 festgelegt. Dazu werden ohnehin an der Rückenlehne 9 vorgesehenen Rastelemente, die bei der Montage ihrer Befestigung an den Karosserieseitenwänden eines PKW dienen, genutzt. Am Transportgestell 1 werden entsprechende, komplementäre Befestigungspunkte über Halteelemente 15, 16 zur Verfügung gestellt, die von der Bodenplatte 2 nach oben bzw. von den Pfosten 4 zur Seite abstehen.

Die beschriebene Anordnung einer Komplettsitzgarnitur eines Pkws in dem Transportgestell 1 ermöglicht es, dessen Bauhöhe im Vergleich mit dem aus dem Stand der Technik bekannten Transportgestell zu verringern. Das gilt auch bei auf die Rückenlehne 9 aufgesetzten Kopfstützen, was in der Zeichnung nicht dargestellt ist. Diese Verringerung der Höhe des Transportgestells 1 gestattet es, in den Laderäumen von Lkws, mit denen die Sitzgarnituren zu einem Autohersteller transportiert werden, nun anstelle von zwei Transportgestellen, drei Transportgestelle in einer Reihe übereinander stapeln zu können. Dadurch ergibt sich eine wesentlich bessere Ausnutzung des Laderaums des Lkws.

Die Anordnung der Teile der Komplettsitzgarnitur in dem Transportgestell 1 entspricht auch der Reihenfolge ihres Einbaus in einen Pkw, in den zunächst die Rückenlehne 9 der Rücksitzbank, dann deren Sitzteil 8 und anschließend die beiden Vordersitze 7 eingebaut werden. Der in Be- und Entladerichtung fehlende obere Längsriegel 5 erleichtert das Bestücken des Transportgestells 1 und die Entnahme der Sitzgarnitur für ihre Montage.

In dem in der Zeichnung dargestellten Ausführungsbeispiel weist die Polsterung der Rückenlehne 9 der Rücksitzbank in Einbaulage nach außen. Die Rückenlehne 9 kann natürlich auch mit nach innen weisender Polsterung in das Transportgestell 1 eingebaut werden, um eventuellen Beschädigungen oder Verschmutzungen des Polsters vorzubeugen. Dazu sind lediglich die Halterungen 14, 15 etwas abzuändern.

In einer weiteren, nicht dargestellten Ausführungsform der Erfindung, kann die Rahmenstruktur des Transportgestells zusammenklappbar ausgeführt sein, wodurch sich bei ihrem Rücktransport eine ganz wesentliche Reduzierung des Transportvolumens ergibt.

## Patentansprüche

1. Transportanordnung umfassend ein stapelbares Transportgestell (1) und eine Komplettsitzgarnitur eines Pkws, bestehend aus zwei Vordersitzen (7) und einer Rücksitzbank (8,9) wobei das Transportgestell (1) eine quaderförmige Rahmenstruktur (3,4,5) und einen Boden (6) besitzt, und in dem die beiden Vordersitze (7) nebeneinander mit aufgerichteter Rückenlehne (7.1) auf dem Boden (6) befestigt und die Rückenlehne (9) und das Sitzteil (8) der Rücksitzbank als separate Teile im verbleibenden Raum innerhalb der Rahmenstruktur angeordnet sind, **dadurch gekennzeichnet, dass** das Sitzteil (8) der Rücksitzbank oberhalb der Sitzteile (7.3) der Vordersitze (7) und die Rückenlehne (9) der Rücksitzbank vor den Sitzteilen (7.3) der Vordersitze (7), diese nach unten in einem Bereich (a) überlappend, mit berührungsfreien Polsterflächen angeordnet sind, wobei das Sitzteil (8) und die Rükkenlehne (9) der Rücksitzbank an beidseitig vorgesehenen Befestigungspunkten (13, 14) an der Rahmenstruktur befestigt sind.

2. Transportanordnung nach Anspruch 1, **dadurch gekennzeichnet, dass** das Sitzteil (8) der Rücksitzbank an der Rahmenstruktur an beidseitig vorgesehenen Befestigungspunkten (13) aufgehängt ist, und die Rükkenlehne (9) der Rücksitzbank an beidseitig vorgesehenen oberen und unteren Befestigungspunkten (14) an der Rahmenstruktur befestigt ist.

3. Transportanordnung nach Anspruch 1 oder 2, **dadurch gekennzeichnet, dass** an seiner Rahmenstruktur Halteelemente (12, 15, 16) mit zu den Befestigungspunkten (13, 14) von Sitzteil (8) und Rückenlehne (9) der Rücksitzbank komplementären Befestigungspunkten ausgebildet sind.

4. Transportanordnung nach einem der vorstehenden Ansprüche, **dadurch gekennzeichnet, dass** seine Rahmenstruktur zusammenklappbar ist.

## Claims

1. Transport device comprising a stackable transport frame (1) and complete seating of a passenger car, consisting of two front seats (7) and a rear seat bench (8, 9), wherein the transport frame (1) has a cuboid framework structure (3, 4, 5) and a floor (6), and in which the two front seats (7) are fastened to the floor (6) side by side with an erected backrest (7.1) and the backrest (9) and the seating part (8) of the rear seat bench are disposed as separate parts in the remaining space inside the framework structure, **characterised in that** the seating part (8) of the rear seat bench is disposed above the seating parts (7.3) of the front seats (7) and the backrest (9) of the rear seat bench is disposed in front of the seating parts (7.3) of the front seats (7), overlapping these in the downward direction in an area (a), with non-contacting upholstery surfaces, wherein the seating part (8) and the backrest (9) of the rear seat bench are fastened to the framework structure at fastening points (13, 14) provided on both sides.

2. Transport device according to Claim 1, **characterised in that** the seating part (8) of the rear seat bench is suspended from the framework structure at fastening points (13) provided on both sides, and the backrest (9) of the rear seat bench is fastened to the framework structure at top and bottom fastening points (14) provided on both sides.

3. Transport device according to Claim 1 or 2,
**characterised in that** retaining elements (12, 15, 16) with fastening points which are complementary to the fastening points (13, 14) of the seating part (8) and backrest (9) of the rear seat bench are formed on its framework structure.

4. Transport device according to any one of the preceding Claims, **characterised in that** its framework structure is collapsible.

## Revendications

1. Dispositif de transport comprenant un châssis de transport empilable (1) et un ensemble de sièges complet pour voiture particulière, composé des deux sièges avant (7) et de la banquette arrière (8, 9), le châssis de transport (1) possédant une armature (3, 4, 5) en forme de bloc et un fond (6), châssis, dans lequel les deux sièges avant (7) étant fixés sur le fond (6), l'un à côté de l'autre, dossiers redressés, et le dossier (9) et la partie assise (8) de la banquette arrière sont disposés comme éléments séparés dans l'espace demeuré disponible à l'intérieur de l'armature, **caractérisé en ce que** la partie assise (8) de la banquette arrière est disposée au-dessus des parties assises (7.3) des sièges avant (7) et le dossier (9) de la banquette arrière est disposé devant les parties assises (7.3) des sièges avant (7), chevauchant celles-ci vers le bas, dans une zone (a), sans contact des surfaces rembourrées entre elles, la partie assise (8) et le dossier (9) de la banquette arrière étant fixés en des points de fixation (13, 14) prévus sur les deux côtés de l'armature.

2. Dispositif de transport suivant la revendication 1, **caractérisé en ce que** la partie assise (8) de la banquette arrière est suspendue à l'armature, en des points de fixation (13) prévus sur les deux côtés et **en ce que** le dossier (9) de la banquette arrière est fixé à l'armature en des points de fixation supérieurs et inférieurs (14) prévus sur les deux côtés.

3. Dispositif de transport suivant la revendication 1 ou 2, **caractérisé en ce que** sur son armature sont conçus des éléments de retenue (12, 15, 16), avec des points de fixation complémentaires aux points de fixation (14, 14) de la partie assise (8) et du dossier (9) de la banquette arrière.

4. Dispositif de transport suivant une des revendications précédentes, **caractérisé en ce que** son armature est pliable.
